# EUROPÄISCHE PATENTSCHRIFT

(11) **EP 0 026 255 B1**
(45) Veröffentlichungstag und Bekanntmachung des Hinweises auf die Patenterteilung: **26.01.1983**
(21) Anmeldenummer: 80100854.1
(22) Anmeldetag: 21.02.1980
(51) Int. Cl.: F27D 3/00, F27B 9/38, B65G 57/26

(54) **Einrichtung zum Bilden einer Setzlage oder Teilsetzlage aus Ziegelformlingen**
Device for setting a layer or a partial layer of green moulded bricks
Dispositif pour la formation de couches ou de couches partielles de briques moulées

(30) Priorität: 22.09.1979 DE 2938403
(43) Veröffentlichungstag der Anmeldung: 08.04.1981
(73) Patentinhaber: C. KELLER GMBH u. CO. KG, D-4530 Ibbenbüren 2 (DE)
(72) Erfinder: Kamphues, Hermann, D-4530 Ibbenbüren 2 (DE)

## Beschreibung

Die Erfindung betrifft eine Einrichtung zum Bilden einer Setzlage oder Teilsetzlage aus Ziegelformlingen, mit einer dichtaneinander angeordnete Ziegelformlinge in Längsreihen heranführende Förderbahn, von der die Längsreihen auf eine ortsfeste Setzunterlage befördert werden, die aus mit Abständen voneinander angeordneten Rollen und zwischen den Rollen angeordneten Tragleisten besteht, die in Richtung der Rollenlängsachsen bewegbar sind und einer im Anschluß an die Setzunterlage angeordnete Bereitstellungsbahn.

Bei einer bekannten Einrichtung (DE-PS 23 12 946) werden die in einer durch Längs-und Querreihen gebildeten Setzlage zusammengeführten Ziegelformlinge durch Tragleisten von den Rollen abgehoben und in Richtung der Rollen- Längsachsen befördert, bis die in Bewegungsrichtung vorderste Querreihe auf einen Widerstand trifft, durch den die hinterste angehobene Querreihe wieder von den Tragleisten auf die Setzunterlage abgeschoben wird.

Die übrigen angehobenen Querreihen werden bei aufgehobenem Widerstand bis zum Erreichen eines gewünschten Querreihen-Abstandes von den Tragleisten weiterbewegt, so daß durch die erneute Wirkung des entsprechend eingestellten Widerstandes eine weitere Querreihe wieder von den Tragleisten auf der Setzunterlage abgeschoben wird, wobei sich nach einem solchen absetzweisen Wiederabschieben aller Querreihen von den Tragleisten auf der Setzunterlage die Setzlage mit den vorbestimmten Abständen zwischen den einzelnen Querreihen ergibt.

Die Tragleisten legen dabei eine Strecke zurück, die der gesamten Setzlage entspricht.

Nachteilig bei dieser bekannten Einrichtung ist, daß die Ziegelformlinge während der Setzlagenbildung von einer höhergelegenen Ebene (Tragleisten) in kippender Weise auf eine niedriger gelegene Ebene (Rollen) gelangen. Dieses Abkippen bewirkt eine ungenaue Übergabe der Formlinge, da hierbei die Formlinge infolge einer mehr- oder mindergroßen Haftung an der höhergelegenen Ebene verzogen werden, so daß die Abstände zwischen den einzelnen Querreihen ungenau werden. Dies tritt besonders dann auf, wenn Setzlagen aus Formlingen mit geringer Schnittstärke erstellt werden. Es kann dabei vorkommen, daß Formlinge während des Transportes durch den Setzgreifer aus diesen herausfallen, da sie nicht ausreichend durch die Greifer erfaßt werden.

Bei der bekannten Einrichtung muß die die Formlinge aufnehmende und während der Setzlagenbildung höhergelegene Ebene (Tragleisten) eine Strecke zurücklegen, die der gesamten Setzlage entspricht. Erst dann kann die Tragleisten-Ebene unter die Rollen-Ebene abgesenkt und in die Ausgangsposition zurückgeführt werden, um die Bildung einer neuen Setzlage zu beginnen. Dieser Bewegungsablauf ist jedoch sehr zeitraubend und wirkt sich dementsprechend negativ auf die Leistung aus.

Hier will die Erfindung Abhilfe schaffen. Die Erfindung, wie sie in den Ansprüchen gekennzeichnet ist, löst die Aufgabe, eine Einrichtung der eingangs genannten Art so zu verbessern, daß ein Abkippen der Ziegelformlinge vermieden und daß eine Beschleunigung beim Vereinzeln der Ziegelformlinge erreicht wird.

Die Ziegelformlinge werden von den Abschnitten während der Setzlagenbildung senkrecht ohne Kippbewegung auf die Rollen abgesetzt, so daß die zwischen den Ziegelformlingen zu ziehenden Abstände genau eingehalten werden.

Die erfindungsgemäße Einrichtung zeichnet sich weiterhin durch eine hohe Leistung aus, da die Abschnitte der Tragleisten während der Setzlagenbildung nur eine solche Strecke bewegt werden, die der Summe der zwischen den Ziegelformlingen zu ziehenden Abstände entspricht. Die Tragleisten werden sofort wieder in Ausgangsposition gefahren, sobald alle Abschnitte unter die Rollen-Ebene abgesenkt sind.

Durch den geringeren Fahrweg der Tragleisten während der Setzlagenbildung ergibt sich eine geringere Baulänge, die sich positiv bei den Investitionskosten bemerkbar macht.

Mit der erfindungsgemäßen Einrichtung können alle Ziegelformate auseinandergezogen werden, da die Länge der Abschnitte auf die geringste Formlingsstärke ausgerichtet ist. Bei der geringsten Formlingsstärke unterstützt ein Abschnitt ein Ziegelformling, während größere Ziegelformlinge von mehreren Abschnitten unterstützt wird. Die Haltebalken verhindern ein eventuelles Umkippen der Ziegelformlinge.

Im folgenden wird die Erfindung anhand von lediglich einen Ausführungsweg darstellenden Zeichnungen näher erläutert. Es zeigt
Figur 1 eine Seitenansicht der Einrichtung,
Figur 2 eine Ansicht nach der Linie 11-11 in Fig. 1,
Figur 3 eine weitere Ansicht, ähnlich wie Fig. 2, jedoch in einer anderen Betriebsstellung,
Figur 4 eine weitere Ansicht, ähnlich wie Fig.3 wobei das Auseinanderziehen von größeren Formlingen dargestellt ist.

Durch eine Förderbahn 1 werden in Längsreihen 2 dichtaneinanderliegende Ziegelformlinge 3 auf eine Setzunterlage 4 befördert, die so ausgebildet sein kann, daß diese eine Setzlage oder eine Teilsetzlage aufnehmen kann. Die Setzlage kann z.B. aus vier Längsreihen 2, während die Teilsetzlage z.B. aus nur eine Längsreihe 2 bestehen kann. Die Setzlage wird, nachdem zwischen den Querreihen 5 die erforderlichen Abstände gezogen worden sind, auf eine Bereitstellungsbahn befördert und von einem Setzgreifer 7 abgehoben. Die Teilsetzlage wird ebenfalls nach Ziehen der erforderlichen Abstände zwischen den Formlingen auf die Bereitstellungsbahn 6 befördert, wo durch Zusammensetzen mehrerer Teilsetzlagen eine Setzlage entsteht, die dann vom Setzgreifer7 von der Bereitstellungsbahn abgehoben wird.

Die Setzunterlage 4 besteht aus mit Abständen voneinander angeordneten Rollen 8 und aus zwischen den Rollen 8 angeordneten Tragleisten 9. Jede Tragleiste 9 ist in Abschnitte 10 unterteilt, die Abstände voneinander aufweisen. Jeder Abschnitt 10 steht mit einem Hubzylinder 11 in Verbindung, der den Abschnitt 10 auf- und abbewegt.

Sind mehrere Tragleisten 9 zur Aufnahme einer Setzlage nebeneinander angeordnet, werden die Abschnitte 10, die eine Querreihe 5 unterfassen, durch ein Gestänge 12 miteinander verbunden. Zwei am Gestänge 12 befestigte Hubzylinder 11 bewegen das Gestänge 12 und damit die Abschnitte 10 auf und ab.

Die Hubzylinder 11 sind auf einen Wagen befestigt, der in Richtung der Längsachsen der Rollen 8 bewegbar ist und der die Abschnitte 10 mit sich führt. Bei Behandlung großer Formlinge 3a sind oberhalb der Tragleisten 9 die Abschnitte 10 überragende waagerechte Haltebalken 14 angeordnet, die die Formlinge 3a am Umkippen hindern sollen.

Sobald nun eine Setzlage oder Teilsetzlage auf der Setzunterlage 4 erstellt werden soll, werden alle Abschnitte 10 durch die Hubzylinder 11 nach oben bewegt, untergreifen dabei die Formlinge 3 und heben sie von den Rollen 8 ab.

Durch Betätigung der Hubzylinder 1₁ nach unten, werden die in der Querreihe 5a befindlichen Formlinge 3 wieder auf die Rollen 8 abgesetzt und die die Querreihe 5a tragenden Abschnitte 10 fahren in die Außerbetriebstellung unterhalb der Ebene der Rollen 8. Danach wird der Wagen 13 in Richtung des Pfeiles A bewegt, wodurch ein Abstand zwischen der auf den Rollen 8 befindlichen Querreihe 5a und der noch im angehobenen Zustand befindlichen Querreihe 5b gezogen wird. Ist der gewünschte Abstand erreicht, bewegen sich die Hubzylinder 11 und damit auch die die Querreihe 5b tragenden Abschnitte 10 nach unten und setzen die Querreihe 5b auf die Rollen 8 ab. Der Wagen 13 bewegt sich nun weiter in Richtung des Pfeiles A und zieht die zwischen der Querreihe 5b und der Querreihe 5c gewünschte Lücke. Ist diese Lücke erreicht, senken die Hubzylinder 11c ab und die Querreihe 5c wird auf die Rollen 8 abgesetzt. In der geschilderten Weise werden zwischen allen Querreihen 5 die gewünschten Abstände bzw. Lücken gezogen, wobei jedesmal die betreffenden Hubzylinder 11 bzw. betreffenden Abschnitte 10 betätigt werden.

Es ist auch möglich, daß mehrere einer Tragleiste 9 zugeordnete Hubzylinder 11 zugleich betätigt werden können, wenn z.B. die Querreihen 5a und 5b ohne Abstand auf die Rollen 8 abgesetzt werden sollen. (Fig.3). Die Hubzylinderlla und 11b werden dann gleichzeitig betätigt. Je nach Programm der einzelnen Setzlagen bzw. Teilsetzlagen kann die Betätigung der Hubzylinder 11 vorgenommen werden. Der Wagen 13 kann während der Setzlagenerstellung kontinuierlich in Richtung des Pfeiles A bewegt werden, er kann jedoch auch bei dem Absetzvorgang der Querreihen 5 kurzzeitig angehalten werden.

Die Länge der einzelnen Abschnitte 10 der Tragleisten 9 sind der Breite des kleinsten Ziegelformats angepaßt, so daß immer nur ein Abschnitt 10 in der Breite ein Ziegelformling 3 unterfaßt. Werden breitere Ziegelformlinge 3a behandelt, so unterfassen mehrere Abschnitte 10 die Formlinge 3a. Die Hubzylinder 11 werden dann je nach Anzahl der den Formling 3a unterfassenden Abschnitte 10 betätigt. Die die Abschnitte 10 überragenden waagerechten Haltebalken 14 verhindern das Umkippen der Formlinge 3a, wenn nur ein Abschnitt 10 die Formlinge 3a unterstützt (Fig. 4).

## Patentansprüche

1. Einrichtung zum Bilden einer Setzlage oder Teilsetzlage aus Ziegelformlingen, mit einer dichtaneinander angeordnete Ziegelformlinge in Längsreihen heranführende Förderbahn, von der die Längsreihen auf eine ortsfeste Setzunterlage befördert werden, die aus mit Abständen voneinander angeordneten Rollen und zwischen den Rollen angeordneten Tragleisten besteht, die in Richtung der Rollenlängsachsen bewegbar sind und einer im Anschluß an die Setzunterlage angeordnete Bereitstellungsbahn, dadurch gekennzeichnet,
daß jede Tragleiste (9) in einzelne Abschnitte (10) unterteilt ist,
daß die Abschnitte (10) in Abständen voneinander angeordnet sind,
daß die Abschnitte (10) mit Hubzylinder (11) in Verbindung stehen, die die Abschnitte (10) unabhängig voneinander auf- und abbewegen,
daß die Hubzylinder (11) auf einen in Richtung der Rollen-Längsachsen bewegbaren Wagen (13) befestigt sind.

2. Einrichtung nach Anspruch 1, dadurch gekennzeichnet, daß die nebeneinanderliegenden Abschnitte (10) der Tragleisten (9) jeweils durch ein Gestänge (12) miteinander verbunden sind und daß die Gestänge (12) durch Hubzylinder (11) auf- und abbewegbar sind.

3. Einrichtung nach Anspruch 1, dadurch gekennzeichnet, daß im Bereich oberhalb der Abschnitte (10) waagerechte Haltebalken (14) angeordnet sind.

## Claims

1. Apparatus for producing a setting course or a partial setting course from « green bricks, comprising a conveyer, bringing together green bricks arranged adjacent one another in longitudinal rows, by which the longitudinal rows are conveyed to a fixed setting station which consists of rollers arranged spaced from one another and supporting ledges arranged between the rollers and movable in the direction of the longitudinal axes of the rollers, and a belt on which the green bricks are made available,
characterised in that,
each supporting ledge (9) is divided into individual sections (10), that
the sections (10) are arranged spaced from one another that
the sections (10) are in communication with lifting cylinders (11) which move the sections (10) up and down independently of one another, that the lifting cylinders (11) are fixed to a carriage (13) movable in the direction of the longitudinal axes of the rollers.

2. Apparatus according to claim 1, characterised in that, the adjacent sections (10) of the supporting ledges (9) are interconnected by a linkage (12) and that the linkages (12) are movable up and down by lifting cylinders (11).

3. Apparatus according to claim 1, characterised in that, horizontal retaining beams (14) are arranged in the region above the sections (10).

## Revendications

1. Dispositif pour la formation d'une couche ou d'une couche partielle de briques moulées, comprenant une voie transporteuse qui amène en rangées longitudinales des briques moulées serrées les unes contre les autres, voie à partir de laquelle les rangées longitudinales sont amenées sur un support d'appui stationnaire qui est constitué par des rouleaux disposés à une certaine' distance les uns des autres et des tasseaux supports placés entre les rouleaux, tasseaux qui sont mobiles dans le sens des axes des rouleaux, et une voie d'approvisionnement qui est raccordée au support d'appui,
caractérisé
en ce que chaque tasseau (9) est subdivisé en sections individuelles (10),
en ce que les sections (10) sont disposées à une certaine distance les unes des autres,
en ce que les sections (10) sont en liaison avec des vérins de levage (11) qui soulèvent et abaissent les sections (10) indépendamment les unes des autres, et
en ce que les vérins de levage (11) sont fixés sur un chariot (13) mobile dans le sens des axes longitudinaux des rouleaux.

2. Dispositif selon la revendication 1, caractérisé en ce que les sections (10) des tasseaux (9) sont disposées à côté les unes des autres et respectivement reliées les unes aux autres au moyen d'une barre (12) et en ce que les barres (12) peuvent être soulevées et abaissées par des vérins de levage (11).

3. Dispositif selon la revendication 1, caractérisé en ce que des poutres de maintien horizontales (14) sont disposées dans la zone au-dessus des sections (10).
